# EUROPÄISCHE PATENTSCHRIFT

(11) **EP 2 959 059 B1**
(45) Veröffentlichungstag und Bekanntmachung des Hinweises auf die Patenterteilung: **25.10.2017**
(21) Anmeldenummer: 14704520.7
(22) Anmeldetag: 31.01.2014
(51) Int. Cl.: E01B 27/10, E02D 17/08

(54) **MASCHINE ZUR GLEISSCHOTTER-REINIGUNG MIT GLEITENDEM BÖSCHUNGSVERBAU**
MACHINE FOR CLEANING THE BALLAST OF A RAILWAY TRACK COMPRISING A GLIDING PIT SUPPORTING SHIELD
MACHINE POUR NETTOYER LE BALLAST D'UNE VOIE FERRÉE COMPRENANT UN SOUTÈNEMENT COULISSANT

(30) Priorität: 25.02.2013 AT 1392013
(43) Veröffentlichungstag der Anmeldung: 30.12.2015
(73) Patentinhaber: Plasser & Theurer Export von Bahnbaumaschinen Gesellschaft m.b.H., 1010 Wien (AT)
(72) Erfinder: BRUNNINGER, Manfred, A-4203 Altenberg (AT)
(86) Internationale Anmeldenummer: PCT/EP2014/000260
(87) Internationale Veröffentlichungsnummer: WO 2014/127883

(56) Entgegenhaltungen:
- DE-A1- 4 312 585
- DE-A1- 4 341 418

## Beschreibung

Die Erfindung betrifft eine Maschine zur Reinigung von Schotter einer Schotterbettung eines Gleises, mit einem auf Schienenfahrwerken verfahrbaren Maschinenrahmen, einer Schotteraufnahmevorrichtung zur Aufnahme von unterhalb des Gleises gelegenem Schotter, einer Siebanlage, einer Schotterabwurfstelle zur Einbringung des gereinigten Schotters in eine durch den Schotteraushub gebildete Schotterbettlücke zur Wiederherstellung der Schotterbettung, sowie mit einer Gleishebevorrichtung zum Anheben des Gleises.

Durch DE 43 17 553 C2 ist ein auf einem Raupenfahrwerk verfahrbarer Bagger bekannt, der seitlich mit einer Abstützwand verbunden ist. Ein vorderer Abschnitt der Abstützwand wird mit Hilfe eines Hydraulikzylinders in das noch auszuhebende Material gepresst.

Außerdem ist durch DE 195 23 679 C1 eine gleisverfahrbare Maschine zum Aushub der unter einem Gleis befindlichen Schotterbettung bekannt. Eine die Bettungslücke beidseitig begrenzende Schalungseinheit ist mit ihrem vorderen Ende mit rotierbaren Walzen für die Materialübergabe auf Förderbänder verbunden. Die gesamte Schalungseinheit wird durch am hinteren Ende vorgesehene Hydraulikstempel nach vorne gepresst.

Durch DE 43 12 585 A1 ist eine Schotterbettreinigungsmaschine mit den eingangs genannten Merkmalen bekannt.

DE 43 41 418 A offenbart eine sich schrittweise vorwärtsbewegende Graben-Seitenwandsicherung in Form eines gleitenden Messerverbaus zur Sanierung eines Gleisunterbaus. Durch voneinander distanzierte Seitenmesser wird ein frontseitiger und ein nachgeführter Arbeitsraum gebildet. Im frontseitigen Arbeitsraum können Werkzeuge für einen Schotteraushub angeordnet sein. Eine derartige Maschine ist konstruktiv sehr aufwendig und eignet sich nur für den Fall, dass zwischen Nachbargleisen eine hoher Niveauunterschied besteht.

Die Aufgabe der vorliegenden Erfindung liegt nun in der Schaffung einer Maschine der eingangs genannten Art, mit der auch im Falle eines Nachbargleises ein problemloser Schotteraushub möglich ist.

Diese Aufgabe wird erfindungsgemäß mit einer Maschine der gattungsgemäßen Art durch die im Kennzeichen des Hauptanspruches angeführten Merkmale gelöst.

Mit einer derartigen konstruktiv einfachen Maßnahme kann eine zuverlässige Absicherung des an die Schotterbettlücke angrenzenden Bettungsabschnittes des Nachbargleises erzielt werden, ohne dass die Aushubarbeiten beeinträchtigt werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer Maschine zur Reinigung von Schotter eines Gleises und Fig. 2 bis 8 jeweils Detailansichten.

Eine in Fig. 1 dargestellte Maschine 1 ist durch Schienenfahrwerke 2 auf einem Gleis 3 in einer Arbeitsrichtung 4 verfahrbar. Auf einem Maschinenrahmen 5 befindet sich eine Siebanlage 6 zur Reinigung von Schotter 7, der unterhalb des Gleises 3 durch eine Schotteraufnahmevorrichtung 8 aufgenommen wird. Zur Rückführung des gereinigten Schotters 7 ist ein Förderband 9 mit einer Schotterabwurfstelle 10 vorgesehen. Unmittelbar vor dieser befindet sich eine Gleishebevorrichtung 11 zum Anheben des Gleises 3 im Bereich einer durch den Schotteraushub gebildeten Schotterbettlücke 12.

In Fig. 2 ist ein vereinfachter Querschnitt durch die Maschine 1 gemäß der Schnittlinie II in Fig. 1 dargestellt. Es ist hier sehr deutlich ein Übergangsbereich 13 von der durch den Schotteraushub gebildeten Schotterbettlücke 12 zu einer Schotterbettung 14 eines angrenzenden, nicht näher dargestellten Nachbargleises ersichtlich.

Gemäß Fig. 3 und der schematischen Darstellung in Fig. 4 ist im Übergangsbereich der Schotterbettlücke 12 zu der - bezüglich einer Maschinenquerrichtung 15 gesehen - angrenzenden Schotterbettung 14 eines Nachbargleises eine in Maschinenlängsrichtung verlaufende, zwischen der Schotteraufnahmevorrichtung 8 und der Schotterabwurfstelle 10 positionierte Stützwand 16 angeordnet.

Diese eine vertikale Ebene bildende Stützwand 16 ist mit einem vorderen Ende 17 mit der Schotteraufnahmevorrichtung 8 und im Bereich eines hinteren Endes 18 mit der Gleishebevorrichtung 11 verbunden. Die Stützwand deckt somit die gesamte in Maschinenlängsrichtung verlaufende Länge der Schotterbettlücke 12 ab und stützt somit die angrenzende, freigelegte Schotterbettung 14. Die Verbindungen der Stützwand 16 mit der Maschine 1 sollten zweckmäßigerweise einfach zu lösen sein, um die Stützwand 16 für den Fall, dass kein angrenzendes Nachbargleis vorhanden ist, rasch und problemlos entfernen zu können.

Wie in Fig. 4 ersichtlich, ist zwischen Stützwand 16 und der Schotteraufnahmevorrichtung 8 sowie der Gleishebevorrichtung 11 jeweils ein in Maschinenquerrichtung 15 verlängerbarer hydraulischer Abstützzylinder 19 vorgesehen. Damit kann mit der Stützwand 16 ein wählbarer Druck gegen die angrenzende Schotterbettung 14 ausgeübt werden.

Wie in Fig. 5 und 6 dargestellt, kann die Stützwand 16 wahlweise auch zur Gänze mit der Schotteraufnahmevorrichtung 8 oder mit der Gleishebevorrichtung 11 bzw. in einer weiteren Variante direkt mit dem Maschinenrahmen 5 verbunden sein.

In Fig. 7 und 8 ist die Schotteraufnahmevorrichtung 8 mit einem Leitblech 20 verbunden und die Stützwand 16 bildet eine Verlängerung eines vorderen Endes 21 des Leitblechs 20.

## Patentansprüche

1. Maschine zur Reinigung von Schotter (7) einer Schotterbettung eines Gleises (3), mit einem auf Schienenfahrwerken (2) verfahrbaren Maschinenrahmen (5), einer Schotteraufnahmevorrichtung (8) zur Aufnahme von unterhalb des Gleises gelegenem Schotter, einer Siebanlage (6), einer Schotterabwurfstelle (10) zur Einbringung des gereinigten Schotters (7) in eine durch den Schotteraushub gebildete Schotterbettlücke (12) zur Wiederherstellung der Schotterbettung, sowie mit einer Gleishebevorrichtung (11) zum Anheben des Gleises (3), **dadurch gekennzeichnet, dass** im Übergangsbereich (13) der Schotterbettlücke (12) zu einer bezüglich der Maschinenquerrichtung (15) gesehen angrenzenden Schotterbettung eines Nachbargleises eine in Maschinenlängsrichtung verlaufende, zwischen der Schotteraufnahmevorrichtung (8) und der Schotterabwurfstelle (10) positionierte und mit der Maschine (1) verbundene Stützwand (16) angeordnet ist.

2. Maschine nach Anspruch 1, **dadurch gekennzeichnet, dass** die Stützwand (16) mit einem vorderen Ende (17) an der Schotteraufnahmevorrichtung (8) und mit einem hinteren Ende (18) an der Gleishebevorrichtung (11) befestigt ist.

3. Maschine nach Anspruch 2, **dadurch gekennzeichnet, dass** zwischen Stützwand (16) und der Schotteraufnahmevorrichtung (8) sowie der Gleishebevorrichtung (11) jeweils ein in Maschinenquerrichtung (15) verlängerbarer hydraulischer Abstützzylinder (19) vorgesehen ist.

4. Maschine nach Anspruch 1, **dadurch gekennzeichnet, dass** die Stützwand (16) an der Schotteraufnahmevorrichtung (8) befestigt ist.

5. Maschine nach Anspruch 1, **dadurch gekennzeichnet, dass** die Stützwand (16) an der Gleishebevorrichtung (11) befestigt ist.

## Claims

1. A machine for cleaning ballast (7) of a ballast bed of a track (3),
including a machine frame (5) mobile on on-track undercarriages (2), a ballast pick-up device (8) for picking up ballast located underneath the track, a screening installation (6), a ballast discharge station (10) for introducing the cleaned ballast (7) into a ballast bed gap (12) - formed by the ballast excavation - to restore the ballast bed, and a track lifting device (11) for lifting the track (3), **characterized in that** a retaining wall (16), connected to the machine (1) and extending in the longitudinal direction of the machine and positioned between the ballast pick-up device (8) and the ballast discharge station (10), is arranged in the transition area (13) of the ballast bed gap (12) to a ballast bed of a neighbouring track adjoining with respect to a transverse direction (15) of the machine.

2. A machine according to claim 1, **characterized in that** the retaining wall (16) is fastened at a front end (17) to the ballast pick-up device (8) and at a rear end (18) to the track lifting device (11).

3. A machine according to claim 2, **characterized in that** a hydraulic support cylinder (19) elongatable in the transverse direction (15) of the machine is provided in each case between the retaining wall (16) and the ballast pick-up device (8) as well as the track lifting device (11).

4. A machine according to claim 1, **characterized in that** the retaining wall (16) is fastened to the ballast pick-up device (8).

5. A machine according to claim 1, **characterized in that** the retaining wall (16) is fastened to the track lifting device (11).

## Revendications

1. Machine de nettoyage de ballast (7) d'un lit de ballast d'une voie ferrée (3), avec un châssis de machine (5) pouvant être déplacé sur des mécanismes de roulement ferroviaires (2), un dispositif de réception de ballast (8) pour la réception de ballast situé en dessous de la voie ferrée, une installation de tamis (6), une station de déversement de ballast (10) pour l'introduction du ballast nettoyé (7) dans un interstice de lit de ballast (12) formé par le déblai de ballast pour la restauration du lit de ballast, ainsi qu'avec un dispositif de levage de voie (11) pour le soulèvement de la voie ferrée (3), **caractérisée en ce qu'**une paroi d'appui (16) s'étendant dans la direction longitudinale de machine, positionnée entre le dispositif de réception de ballast (8) et la station de déversement de ballast (10), et reliée à la machine (1) est disposée dans la région de transition (13) de l'interstice de lit de ballast (12) à un lit de ballast adjacent d'une voie ferrée voisine, vu par rapport à la direction transversale de machine (15).

2. Machine selon la revendication 1, **caractérisée en ce que** la paroi d'appui (16) est fixée avec une extrémité avant (17) au dispositif de réception de ballast (8) et avec une extrémité arrière (18) au dispositif de levage de voie (11).

3. Machine selon la revendication 2, **caractérisée en ce qu'**un cylindre d'appui hydraulique (19) pouvant être prolongé dans la direction transversale de machine (15) est à chaque fois prévu entre la paroi d'appui (16) et le dispositif de réception de ballast (8) ainsi que le dispositif de levage de voie (11).

4. Machine selon la revendication 1, **caractérisée en ce que** la paroi d'appui (16) est fixée au dispositif de réception de ballast (8).

5. Machine selon la revendication 1, **caractérisée en ce que** la paroi d'appui (16) est fixée au dispositif de levage de voie (11).
